# FASCICULE DE BREVET EUROPEEN

(11) **EP 0 268 518 B1**
(45) Date de publication et mention de la délivrance du brevet: **01.09.1993**
(21) Numéro de dépôt: 87402409.4
(22) Date de dépôt: 26.10.1987
(51) Int. Cl.: H01H 23/12

(54) **Mécanisme d'interrupteur à balai conducteur à double pivot, et interrupteur comportant un tel mécanisme, notamment pour courant alternatif**
Schaltmechanismus mit leitendem Schieber mit doppeltem Drehpunkt und Schalter mit einem solchem Mechanismus, insbesondere für Wechselstrom
Switch mechanism with a conducting slide having a double pivot, and switch having such a mechanism, especially for alternating current

(30) Priorité: 29.10.1986 FR 8615041
(43) Date de publication de la demande: 25.05.1988
(73) Titulaire: LEGRAND, F-87045 Limoges Cédex (FR)
(72) Inventeur: Parlatore, Roger, F-87110 Solignac (FR); Leluc, Alain, F-87110 Solignac (FR); Besse, Christian, F-87000 Limoges (FR)
(74) Mandataire: CABINET BONNET-THIRION

(56) Documents cités:
- FR-A- 2 268 343
- US-A- 2 203 555
- US-A- 3 337 703
- Schülerduden, Die Mathematik 1, Auflage 4, 1981, Bibliographisches Institut Mannheim, page 337, colonne 1

## Description

La présente invention concerne d'une manière générale les interrupteurs du type de ceux usuellement mis en oeuvre pour le contrôle de l'alimentation électrique d'un quelconque circuit.

Globalement, un tel interrupteur comporte, dans un boîtier, et sous le contrôle d'un organe de manoeuvre, touche basculante ou bouton poussoir par exemple, qui, propre à son actionnement, est à la disposition de l'usager, un ensemble de pièces communément dit mécanisme, qui en forme la partie active.

La présente invention vise plus particulièrement le cas où un tel mécanisme comporte, monté mobile entre une chape fixe et au moins un plot de contact fixe, au moins un balai conducteur, qui est articulé à la chape fixe, elle-même conductrice, et qui, sous le contrôle de l'organe de manoeuvre associé, est susceptible de prendre l'une ou l'autre de deux positions, l'une pour laquelle, par une zone d'appui, il est en appui contre le plot de contact fixe, l'autre pour laquelle, il est à distance de celui-ci, soit que, s'agissant d'un simple commutateur, il ne soit alors en appui contre aucun autre plot de contact fixe ou qu'il soit en appui contre un simple plot de repos, soit que, s'agissant par exemple d'un inverseur, il soit égalment en appui contre un autre plot de contact fixe pour cette deuxième position.

L'un des problèmes, dans la réalisation des mécanisme d'interrupteur de ce type, tient à l'articulation à assurer entre le balai conducteur et la chape fixe, en raison de ce que, outre sa fonction de pivotement, cette articulation doit également assurer une fonction de transmission de courant.

Le plus souvent, cette articulation se fait par un pivot unique.

En pratique, la chape fixe comporte usuellement à cet effet une zone de pivotement et le balai conducteur comporte, lui-même, pour coopération avec cette zone de pivotement, et suivant par exemple une articulation à couteau, une zone qui, par simple commodité, sera dite ci-après zone de contact, cette zone devant effectivement normalement demeurer en permanence au contact de la zone de pivotement de la chape fixe.

En fait, il apparaît, en fonctionnement, c'est-à-dire lors de l'actionnement du mécanisme, qu'il se produit, au niveau d'une telle articulation, des rebondissements intempestifs entre la zone de contact du balai conducteur et la zone de pivotement de la chape fixe.

Chacun de ces rebondissements se traduit en pratique par l'établissement d'un mini-arc entre la zone de contact du balai conducteur et la zone de pivotement de la chape fixe, ce qui entraîne progressivement une dégradation du balai conducteur et/ou de la chape fixe, au détriment de la transmission de courant recherchée.

Le balai conducteur, par exemple, est ainsi progressivement l'objet d'une oxydation de surface, et, lorsqu'il est en laiton, il est conjointement l'objet d'une évolution structurale due à une migration du zinc vers sa surface.

Les conditions de transmission de courant étant dès lors modifiées, il se produit inévitablement, entre le balai conducteur et la chape fixe, un échauffement intempestif qui, indépendamment d'une incidence éventuelle sur la tenue mécanique de la matière isolante environnante, ne peut qu'accentuer l'évolution défavorable dont il est le révélateur.

Le plus souvent, on tente d'obvier à cet inconvénient en mettant en oeuvre de la graisse dans la zone d'articulation concernée, mais il ne s'agit au mieux que d'un palliatif insuffisant.

Dans le brevet américain No 2 203 555, qui divulgue l'ensemble des caractéristiques telles qu'énonceés au préambule de la revendication 1, le balai conducteur a globalement une configuration en boucle, et il est mis en oeuvre, pour l'une et l'autre de ses deux positions, deux zones de pivotement distinctes, le balai conducteur comportant, lui-même, pour coopération, chacune respectivement, avec ces zones de pivotement, deux zones de contact distinctes, et chacune des zones de pivotement définissant un pivot avec la zone de contact correspondante.

Mais, dans ce brevet américain, pour chacune des deux positions du balai conducteur, les deux zones de pivotement sont alignées l'une avec l'autre, parallèlement à l'axe de pivotement correspondant du balai conducteur, c'est-à-dire perpendiculairement au plan de mouvement de celui-ci, ces deux zones de pivotement résultant en pratique du fractionnement en deux portions d'une zone de pivotement unique.

Avec une telle configuration, un éventuel rebondissement du balai conducteur au niveau d'une articulation ainsi formée de deux zones de pivotement a toute chance de concerner simultanément l'une et l'autre de celles-ci, au prix de la même difficulté que précédemment.

La présente invention a d'une manière générale pour objet une disposition permettant de surmonter de manière simple et efficace cette difficulté et conduisant en outre à d'autres avantages.

De manière plus précise, elle a tout d'abord pour objet un mécanisme d'interrupteur, du genre comportant, monté mobile entre une chape fixe et au moins un plot de contact fixe, au moins un balai conducteur, qui a globalement une configuration en boucle, qui est articulé à la chape fixe, elle-même conductrice, et qui, sous le contrôle d'un organe de manoeuvre à la disposition de l'usager, est susceptible de prendre l'une ou l'autre d'au moins deux positions, l'une pour laquelle, par une zone d'appui, il est en appui contre le plot de contact fixe, l'autre pour laquelle il est à distance de celui-ci, ladite chape fixe comportant, pour l'articulation du balai conducteur, et pour l'une et l'autre des deux positions de celui-ci, deux zones de pivotement distinctes, et ledit balai conducteuret ledit balai conducteur comportant lui-même, pour coopération, chacune respectivement, avec lesdites zones de pivotement, deux zones de contact distinctes, chacune des zones de pivotement définissant un pivot avec la zone de contact correspondante, caractérisé en ce que, les deux pivots ainsi définis sont chacun agencés suivant un axe distinct et perpendiculaire au plan de mouvement du balai conducteur et en ce que la boucle que forme le balai conducteur est ouverte et se referme sur la chape fixe, les extrémités d'ouverture de cette boucle formant par elles-mêmes lesdites zones de contact.

En bref, le mécanisme d'interrupteur suivant l'invention se caractérise par la mise en oeuvre d'un réel double pivot pour l'articulation du balai conducteur à la chape fixe.

Il en résulte une atténuation sensible, sinon une totale suppression, des conséquences inhérentes à un éventuel rebondissement, en fonctionnement, du balai conducteur vis-à-vis de la chape fixe au niveau d'un tel pivot.

En effet, à supposer qu'un tel rebondissement intervienne effectivement pour l'un des deux pivots mis en oeuvre, il y a toute chance que, pour l'autre de ceux-ci, la zone de contact du balai conducteur soit encore effectivement en appui contre la zone de pivotement correspondante de la chape fixe, ce qui, une continuité électrique étant ainsi de toute façon assurée entre le balai conducteur et la chape fixe, minimise les risques d'apparition d'un mini-arc entre ces organes.

Conjointement, les risques d'un échauffement intempestif entre le balai conducteur et la chape fixe sont eux-mêmes minimisés, tant en raison de la mise en oeuvre d'un double pivot, qui conduit à un doublement des surfaces en contact, qu'en raison du fait que, en liaison avec ce double pivot, le balai conducteur offre une surface d'échange plus importante avec l'atmosphère ambiante, ce qui est évidemment favorable à une bonne dissipation des calories.

Les conditions étant égales par ailleurs, un mécanisme d'interrupteur à balai conducteur à double pivot suivant l'invention est ainsi avantageusement à même de permettre la commutation de courants plus importants qu'un mécanisme d'interrupteur comparable ne comportant qu'un seul pivot pour l'articulation de son balai conducteur.

Certes, il est décrit dans la demande de brevet français déposée sous le No 74 13557 et publiée sous le No 2 268 343, un interrupteur électrique dans lequel la chape fixe comporte deux zones de pivotement et dans lequel, en correspondance, le balai conducteur comporte deux zones de contact.

Mais, dans ce brevet français, ces zones de pivotement et de contact ne constituent pas un double pivot.

En effet, pour chacune des positions du balai conducteur, il n'y a qu'une zone de contact de ce balai conducteur en prise avec la zone de pivotement correspondante de la chape fixe, avec les risques de rebondissement mentionnés précédemment.

Il en est de même, pour les raisons exposées, pour les interrupteurs électriques décrits dans le brevet américain No 2 203 555 et il en est de même pour ceux décrits dans le brevet américain No 3 337 703.

Au contraire, avec le double pivot suivant l'invention, les deux zones de contact du balai conducteur sont, en permanence, abstraction faite d'éventuels rebondissements, en prise, l'une et l'autre, avec les zones de pivotement de la chape fixe, quelle que soit la position de ce balai conducteur.

Par ailleurs, la configuration en boucle du balai conducteur se conjugue ici avantageusement avec la mise en oeuvre de deux pivots pour ce balai conducteur.

En effet, il en résulte avantageusement une grande simplicité de construction.

Les caractéristiques et avantages de l'invention ressortiront d'ailleurs de la description qui va suivre, à titre d'exemple, en référence aux dessins schématiques annexés sur lesquels :
la figure 1 est, avec des arrachements locaux, une vue en élévation d'un mécanisme d'interrupteur suivant l'invention, pour l'une des positions du balai conducteur qu'il comporte ;
la figure 2 reprend, à échelle supérieure, le détail de la figure 1 repéré par un encart II sur cette figure 1 ;
la figure 3 est une vue en perspective du balai conducteur correspondant ;
la figure 4 est une vue en élévation analogue à celle de la figure 1, pour l'autre position de ce balai conducteur ;
les figures 5, 6, 7, 8, 9 sont des vues qui, reprenant pour partie celle de a figure 1, se rapportent chacune respectivement à des variantes de réalisation du mécanisme d'interrupteur suivant l'invention ;
la figure 10 est une vue qui, analogue à celle de la figure 1, concerne elle aussi une autre variante de réalisation de ce mécanisme d'interrupteur ;
la figure 11 est une vue en élévation-coupe reprenant, sous forme plus constructive, la forme de réalisation de la figure 5 ;
la figure 12 est une vue partielle en coupe transversale de cette forme de réalisation, suivant la ligne XII-XII de la figure 11 ;
la figure 13 en est une vue partielle en élévation-coupe, suivant la ligne XIII-XIII de la figure 12 ;
la figure 14 est une vue en élévation-coupe analogue à celle de la figure 11, pour une variante de réalisation ;
la figure 15 est une vue en élévation-coupe analogue à celle de la figure 13 pour cette variante de réalisation ;
la figure 16 est une vue en élévation-coupe, qui, analogue à celle de la figure 14, illustre la mise en oeuvre de cette variante de réalisation ;
les figures 17 et 18 sont des vues en élévation-coupe, qui, analogues, chacune respectivement, à celles des figures 11 et 13, se rapportent à une autre variante de réalisation ;
les figures 19 et 20 sont des vues en élévation-coupe, qui, analogues à celle de la figure 17, illustrent la mise en oeuvre de cette variante de réalisation ;
les figures 21 et 22 sont des vues partielles en élévation-coupe, qui, reprenant, elles aussi, chacune respectivement, pour partie, celles des figures 11 et 13, se rapportent à une autre variante de réalisation.

Tel qu'illustré sur ces figures, le mécanisme d'interrupteur 10 suivant l'invention comporte, globalement, de manière connue en soi, monté mobile entre une chape fixe 11 et au moins un plot de contact fixe 12A, 12B, un balai conducteur 13, qui est articulé à la chape fixe 11, elle-même conductrice, et qui, sous le contrôle d'un organe de manoeuvre 14 à la disposition de l'usager, est susceptible de prendre l'une ou l'autre de deux positions, l'une, figure 1, pour laquelle, par une zone d'appui 15A, il est en appui contre le plot de contact fixe concerné 12A, l'autre, figure 4, pour laquelle il est à distance de celui-ci.

De manière connue en soi, et s'agissant d'un simple commutateur, seul un plot de contact peut être prévu, par exemple un plot de contact 12A, tel que représenté en trait plein sur les figures 1 et 4.

Mais, s'agissant d'un inverseur, et tel que schématisé en traits interrompus sur ces figures 1 et 4, il peut être prévu, du côté de la chape 11 opposé au plot de contact 12A précédent, un deuxième plot de contact, en l'espèce un plot de contact 12B.

Dans le cas d'un commutateur, un tel plot de contact 12B peut également être prévu, mais il s'agit alors d'un simple plot de repos, sans intervention active dans le circuit dont l'alimentation électrique est à contrôler.

Quoi qu'il en soit, pour leur insertion sur un tel circuit, la chape 11, d'une part, et le plot de contact 12A, d'autre part, sont chacun respectivement en liaison avec des bornes de connexion 16 et 17A.

Il en est en pratique de même pour le plot de contact 12B, ce plot de contact 12B se trouvant lui aussi en liaison avec une borne de connexion 17B pour être en mesure de servir de plot de contact actif si désiré.

Dans la forme de réalisation plus particulièrement représentée sur les figures 1 à 4, la chape 11 et les plots de contact 12A, 12B sont d'un seul tenant avec leurs bornes de connexion respectives, et les pièces correspondantes sont en pratique des pièces massives convenablement découpées, usinées ou matricées.

Bien entendu, le mécanisme d'interrupteur 10 ainsi constitué est disposé dans un boîtier en matière isolante.

Ce boîtier ne faisant pas partie en soi de la présente invention, et relevant de l'homme de l'art, il ne sera pas décrit ici.

Pour l'essentiel, il n'est d'ailleurs pas représenté sur les figures 1 à 10.

Seules sont visibles sur certaines de celles-ci certaines portions de ce boîtier nécessaires à l'exposé.

Elles y sont alors toutes indifféremment désignées par la même référence numérique 18.

Par contre, ce boîtier apparaît plus clairement et plus complètement, sous cette même référence numérique 18, sur les figures 11 à 22.

Dans la forme de réalisation plus particulièrement représentée sur les figures 1 à 4, et il en est de même pour les variantes de réalisation illustrées par les figures 5 à 8, l'organe de manoeuvre 14 est une touche, qui, par exemple par des tourillons latéraux 20, de contour transversal triangulaire ou circulaire, est montée pivotante sur le boîtier 18, suivant la double flèche circulaire F, et qui, par un doigt 21, est propre à agir sur le balai conducteur 13, ce doigt 21 s'étendant à cet effet en saillie sur sa surface inférieure, sensiblement perpendiculairement à celle-ci, et présentant pour son contact avec ledit balai conducteur 13, une extrémité effilée et arrondie.

Ces dispositions sont bien connues par elles-mêmes, et, ne faisant pas en soi l'objet de la présente invention, elles ne seront pas décrites plus en détail ici.

Il est mis en oeuvre, pour l'articulation du balai conducteur 13 à la chape fixe 11, un double pivot.

A cet effet, la chape fixe 11 comporte, en pratique, parallèlement l'une à l'autre, pour l'une et l'autre des deux positions du balai conducteur 13, deux zones de pivotement distinctes 23A, 23B chaque appartenant respectivement à un axe distinct et perpendiculaire au plan de mouvement du balai conducteur, et ledit balai conducteur 13 comportant, lui-même, pour coopération, chacune respectivement, avec lesdites zones de pivotement 23A, 23B, deux zones de contact distinctes 24A,24B.

Dans la forme de réalisation plus spécifiquement représentée sur les figures 1 à 4, les zones de pivotement 23A, 23B de la chape fixe 11 sont orientées l'une et l'autre dans le même sens, en l'espèce vers le haut, en affectant l'une et l'autre une même face d'une telle chape 11, en l'espèce la face frontale de la pièce massive que forme celle-ci avec la borne de connexion 16 qui lui est associée.

En pratique, chacune de ces zones de pivotement 23A, 23B est simplement constituée, de manière connue en soi, par une rainure à section transversale en V affectant en creux la chape 11.

Par exemple, et tel que représenté, chacune de ces gorges a l'arête, qui en forme le fond, arasée par une facette plane.

Compte tenu de l'orientation vers le haut des gorges constituant ainsi les zones de pivotement 23A, 23B de la chape 11, les zones de contact 24A, 24B correspondantes du balai conducteur 13 sont recourbées en direction de ces zones de pivotement 23A, 23B.

En pratique, dans les formes de réalisation représentées sur les figures 1 à 6, 9, 10 et 11 à 22, le balai conducteur 13 a, globalement, une configuration en boucle, mais, suivant l'invention, la boucle qu'il forme est ouverte et elle se referme sur la chape fixe 11, les extrémités d'ouverture de cette boucle formant par elles-mêmes les zones de contact 24A, 24B correspondantes.

En pratique, également, la boucle ouverte que forme ainsi le balai conducteur 13 est d'un seul tenant, par découpe et pliage appropriés d'un seul et même feuillard métallique, et, dans les formes de réalisation représentées sur les figures 1 à 6, 10 et 11 à 22, il s'agit d'une boucle symétrique par rapport à sa zone médiane.

Plus précisément, dans la forme de réalisation plus spécifiquement représentée sur les figures 1 à 4, le balai conducteur 13 comporte, d'une part, entre deux zones d'appui 15A, 15B propres chacune à son appui sur le plot de contact 12A, 12B correspondant, une bande médiane 26, par laquelle il est apte à être sous le contrôle de l'organe de manoeuvre 14 associé, et qui, commune auxdites zones d'appui 15A, 15B, s'étend en continu de l'une à l'autre de celles-ci, et, d'autre part, chacune en rebroussement par rapport à ladite bande médiane 26, aux extrémités de celle-ci, au moins une languette 27A, 27B dont la propre extrémité forme la zone de contact 24A, 24B correspondante.

En pratique, pour chacune de ces zones de contact 24A, 24B, le balai conducteur 13 comporte, dans cette dorme de réalisation, disposées chacune respectivement de part et d'autre de sa bande médiane 26, parallèlement l'une à l'autre, deux languettes 27A-27ʹA, 27B-27ʹB, et ce sont les extrémités de ces languettes 27A-27ʹA, 27B-27ʹB qui forment conjointement les zones de contact 24A, 24B correspondantes.

En pratique, également, dans cette forme de réalisation, les zones d'appui 15A, 15B du balai conducteur 13 sont planes, elles portent chacune, en saillie sur leur surface inférieure, pour contact avec le plot de contact fixe 12A, 12B correspondant, un grain de contact 28A, 28B, et chacune des languettes 27A-27ʹA, 27B-27ʹB dont les extrémités forment conjointement une zone de contact 24A, 24B est en continuité avec la zone d'appui 15A, 15B correspondante, la partie courante, au moins, d'une telle languette 27A-27ʹA, 27B-27ʹB entre son extrémité formant la zone de contact (24A, 24B) et la zone d'appui (15A, 15B), s'étend sensiblement suivant le plan de ladite zone d'appui 15A, 15B, cependant que la bande médiane 26 associée a globalement une configuration en M, à angles arrondis, celui des jambages 29A, 29B de cette bande médiane 26 qui correspond à une telle zone d'appui 15A, 15B divergeant, lui, du plan de celle-ci.

Bien entendu, c'est dans la zone médiane concave 32 de cette bande médiane 26 que porte le doigt 21 de la touche basculante constituant l'organe de manoeuvre 14.

Mais, compte tenu de l'élasticité que lui confère sa configuration en boucle, le balai conducteur 13 est alors sous précontrainte.

Il en résulte un contrôle élastique de la position de l'organe de manoeuvre 14.

Autrement dit, pour l'une et l'autre des ses positions de basculement, l'organe de manoeuvre 14 est stable.

Il en est donc de même pour le balai conducteur 13.

Pour faire passer le balai conducteur 13 d'une de ses positions à l'autre, il suffit d'agir en conséquence sur l'organe de manoeuvre 14, en vue de son basculement autour de l'axe de ses tourillons 20, suivant la double flèche F des figures 1 et 4.

Pour la position de la figure 1, le balai conduc teur 13 établit une continuité électrique entre la chape fixe 11 et le plot de contact fixe 12A, et donc entre les bornes de connexion 16 et 17A correspondantes, et pour la position de la figure 4, il établit une continuité électrique entre cette chape fixe 11 et le plot de contact fixe 12B, et donc entre les bornes de connexion 16 et 17B correspondantes.

Ainsi qu'on le notera, et suivant l'invention, pour l'une et l'autre de ces positions, le balai conducteur 13 est en prise, par l'une et l'autre de ses zones de contact 24A, 24B, avec, chacune respectivement, les zones de pivotement correspondantes 23A, 23B de la chape fixe 11.

Dans la variante de réalisation représentée à la figure 5, le balai conducteur 13 comporte, comme précédemment, une bande médiane 26ʹ par laquelle il est apte à être sous le contrôle de l'organe de manoeuvre 14 associé, par le doigt 21 de celui-ci, mais, il comporte en outre dans ce cas, en variante de la disposition à rebroussement précédente, deux zones de raccordement en U 32A, 32B reliant, chacune respectivement, en continu, les extrémités de cette bande médiane 26ʹ aux zones de contact 24A, 24B correspondantes, l'un des brins de l'une au moins de ces zones de raccordement 32A, 32B, et, par exemple, s'agissant d'un inverseur, l'un des brins de chacune de celles-ci, celui qui est du côté opposé à la bande médiane 26ʹ, étant alors adapté à former directement par lui-même une zone d'appui 15A, 15B pur l'ensemble.

Pour le reste, les dispositions sont du type des précédentes.

En particulier, pour coopération avec le doigt 21 de l'organe de manoeuvre 14, la bande médiane 26ʹ a, globalement, dans sa zone médiane, une configuration en V 32.

De même les zones d'appui 15A, 15B comportent chacune respectivement, en saillie, un grain de contact 28A, 28B.

Dans la forme de réalisation représentée sur la figure 6, le balai conducteur 13 a une configuration en boucle du type de celle décrite en référence à la figure 5 précédente.

Mais, dans cette forme de réalisation, les zones de pivotement 23A, 23B de la chape fixe 11 sont disposées dos à dos, en affectant chacune respectivement deux faces opposées de cette chape 11.

Dès lors, les zones de contact 24A, 24B correspondantes du balai conducteur 13, formées, comme précédemment, par les extrémités de la boucle qu'il constitue, sont droites.

Il en est de même dans les variantes de réalisation représentées sur les figures 7 et 8.

Mais, dans ces variantes de réalisation, le balai conducteur 13 est engagé, par une découpe à contour fermé 35 affectant sa zone médiane, sur la chape fixe 11, et, l'une au moins des zones de contact 24A, 24B par lesquelles il est articulé à celle-ci est constituée par l'extrémité d'une languette ondulée formée à la faveur d'une telle découpe 35.

Dans la forme de réalisation plus particulièrement représentée à la figure 7, il en est ainsi pour l'une et l'autre des zones de contact 24A, 24B, deux languettes ondulées 36A, 36B étant prévues à cet effet, en directions opposées l'une par rapport à l'autre, à compter de deux bords opposés de la découpe 35 correspondante.

En pratique, dans cette forme de réalisation, ces languettes ondulées 36A, 36B ne comportent chacune qu'une seule ondulation en forme générale de demi-onde, avec la concavité de celle-ci tournée en sens opposés l'une par rapport à l'autre.

Dans la forme de réalisation plus spécifiquement représentée à la figure 8, il n'est prévu une languette ondulée 36B que pour la seule zone de contact 24B du balai conducteur 13, l'autre, 24A, des zones de contact de celui-ci étant alors directement formée par la tranche de sa découpe 35, et, plus précisément, par la tranche du bord transversal correspondant de celle-ci.

Suivant la variante de réalisation schématisée à la figure 7, le doigt 21 de l'organe de manoeuvre 14 comporte deux bras qui portent chacun respectivement sur les bords longitudinaux correspondants du balai conducteur 13.

En variante, figure 8, deux doigts 21A, 21B sont prévus sur l'organe de manoeuvre 14, de part et d'autre, chacun respectivement, de la chape 11.

Dans l'un et l'autre cas, il n'est pas nécessaire que la découpe 35 du balai conducteur 13 soit à contour fermé.

Il pourrait par exemple tout aussi bien s'agir d'une découpe en U, c'est-à-dire d'une découpe ouverte latéralement le long d'un des bords longitudinaux de ce balai conducteur 13.

Dans ce qui précède, l'organe de manoeuvre 14 est constitué par une touche montée basculante.

Mais, tel que schématisé par une double flèche droite F' à la figure 9, il pourrait tout aussi bien s'agir d'un bouton poussoir monté mobile en translation dans le boîtier correspondant.

Dans un tel cas, le bouton poussoir correspondant est décalé, par rapport au plan médian de la chape fixe 11, plan médian qui est perpendiculaire au plan de mouvement du balai conducteur 13 et qui se trouve à l'aplomb de la face supérieure de la chape fixe 11, et la boucle que forme le balai conducteur 13 est dissymétrique.

Mais, pour le reste, les dispositions sont du type de celles décrites précédemment en référence aux figures 1 à 6.

En particulier, par son élasticité propre, le balai conducteur 13 suffit au rappel de l'organe de manoeuvre 14 correspondant, sans qu'il soit besoin d'avoir recours pour ce faire à un ressort additionnel.

Il va de soi, cependant, que pour un mécanisme d'interrupteur dont l'organe de manoeuvre est ainsi un bouton poussoir, il n'est prévu qu'un plot de contact fixe, en l'espèce un plot de contact fixe 12B.

La forme de réalisation illustrée par la figure 10 est, dans son ensemble, du type de celle représentée à la figure 5.

Mais, l'action de l'organe de manoeuvre 14 sur le balai conducteur 13 se fait par l'intermédiaire d'une pièce 21ʹ, communément dite entraîneur, distincte de cet organe de manoeuvre 14.

L'organe de manoeuvre 14, qui, comme précédemment, est une touche montée basculante, est en prise, par une chape 41, avec un tel entraîneur 21ʹ, et celui-ci est, lui aussi, monté pivotant sur le boîtier 18 correspondant.

L'axe des tourillons de l'organe de manoeuvre 14 n'est pas nécessairement confondu avec celui des tourillons de l'entraîneur 21ʹ, et seul celui de ce dernier doit rester fixe par rapport à la chape fixe 11.

Ces dispositions sont bien connues par elles-mêmes, et ne relevant pas, en propre, de la présente invention, elles ne seront pas décrites plus en détail ici.

Pour le reste, les dispositions sont du type de celles décrites précédemment.

Cependant, dans la forme de réalisation représentée, la chape fixe 11 est, avec ses zones de pivotement 23A, 23B, formée, non plus, par une pièce massive, mais par un feuillard, qui est convenablement plié en conséquence, en formant également par lui-même la borne de connexion 16 associée, et qui est convenablement contrebuté par le boîtier 18 correspondant, un ergot 42 de celui-ci étant par exemple inséré entre ses zones de pivotement 23A, 23B.

En outre, dans la forme de réalisation représentée, la partie médiane convexe 32 de la bande médiane 26ʹ du balai conducteur 13 est ajustée à l'extrémité arrondie de l'entraîneur 21ʹ associé, pour emboîtement sur celle-ci.

Les formes de réalisation des figures 11 à 22 sont, également, dans leur ensemble, du type de celle décrite en référence à la figure 5.

On y retrouve donc, dans un boîtier 18, une chape fixe 11, et deux zones de contact 23A, 23B en V, deux plots de contact fixes 12A, 12B, un balai conducteur 13, qui, de configuration en boucle ouverte, se referme, par ses zones de contact 24A, 24B, sur la chape fixe 11, et un organe de manoeuvre 14, qui est monté pivotant, en touche basculante, sur le boîtier 18, et qui comporte, pour agir sur le balai conducteur 13, un doigt 21.

Dans la forme de réalisation représentée sur les figures 11 à 13, le montage pivotant de l'organe de manoeuvre 14 se fait par un axe 44, qui traverse transversalement cet organe de manoeuvre 14, à la faveur d'un perçage 45 prévu à cet effet dans celui-ci, et qui, à ses extrémités, traverse conjointement les parois longitudinales correspondantes 46 du boîtier 18, à la faveur de perçages 47 également prévus à cet effet dans celles-ci.

La retenue axiale de cet axe de pivotement 44 peut par exemple être assurée par un capot, qui, rapporté sur l'organe de manoeuvre 14, recouvre conjointement celui-ci et les portions concernées des parois longitudinales 46 du boîtier 18.

La disposition correspondante ne relevant pas de la présente invention, elle ne sera pas décrite plus en détail ici.

Dans la forme de réalisation représentée sur les figures 11 à 13, l'axe de pivotement 44 est sensiblement disposé dans le plan médian de la chape fixe 11, plan médian qui est perpendiculaire au plan de mouvement du balai conducteur 13 et qui se trouve à l'aplomb de la face supérieure de cette chape fixe 11, en sorte que, comme précédemment, l'une et l'autre des positions de basculement de l'organe de manoeuvre 14 sont stables.

Seule l'une de ces positions est représentée, celle de la figure 11.

Conjointement, les perçages 47 du boîtier 18 sont circulaires, au contour de l'axe de pivotement 44, et il en est de même pour le perçage 45 de l'organe de manoeuvre 14.

Dans la forme de réalisation représentée sur les figures 14 à 16, l'axe de pivotement 44 de l'organe de manoeuvre 14 est au contraire décalé, latéralement, par rapport au plan médian de la chape fixe 11, plan médian qui est perpendiculaire au plan de mouvement du balai conducteur 13 et qui se trouve à l'aplomb de la face supérieure de cette chape fixe 11.

Autrement dit, il est déporté du côté d'un des plots de contact fixes 12A, 12B, le plot de contact fixe 12B par exemple, tel que représenté.

Il en résulte que seule l'une des positions de basculement de l'organe de manoeuvre 14, et donc du balai conducteur 13, est stable, celle qui, tel que représenté à la figure 14, correspond à l'appui de ce balai conducteur 13 sur le plot de contact fixe 12A opposé à celui du côté duquel se trouve déporté l'axe de pivotement 44.

Corollairement, l'autre position de basculement de l'organe de manoeuvre 14, et donc du balai conducteur 13, est instable, et, pour son obtention, il faut maintenir l'action correspondante sur l'organe de manoeuvre 14, tel que schématisé par une flèche F" sur la figure 16.

Dans la forme de réalisation représentée sur les figures 17 à 19, il y a deux axes de pivotement 44A, 44B, qui sont l'un et l'autre décalés, latéralement, par rapport au plan médian de la chape fixe 11, plan médian qui est perpendiculaire au plan de mouvement du balai conducteur 13 et qui se trouve à l'aplomb de la face supérieure de cette chape fixe 11, la projection des axes de pivotement (44A, 44B) sur la face supérieure de la chape fixe tombant en dehors de cette dernière, ces axes de pivotement 44A, 44B s'étendant respectivement de part et d'autre de la chape fixe 11, l'un déporté du côté du plot de contact fixe 12A, l'autre déporté du côté du plot de contact fixe 12B.

Les deux axes de pivotement 44A, 44B traversent, l'un et l'autre, sans jeu, des perçages 45A, 45B de l'organe de manoeuvre 14, et, avec jeu, des perçages 47A, 47B du boîtier 18.

En pratique, et tel que représenté, ces perçages 47A, 47B sont alors allongés en boutonnière, globalement parallèlement audit plan médian.

Si désiré, ces perçages 47A, 47B peuvent être légèrement cintrés, en étant alors centrés sur l'axe opposé à celui qui les traverse.

Mais, en pratique, un simple jeu suffit.

Avec une telle forme de réalisation, la position stable de repos de l'organe de manoeuvre 14, et donc du balai conducteur 13, est une position intermédiaire entre leurs positions extrêmes de basculement précédentes, et, pour cette position intermédiaire, représentée à la figure 21, qui est une troisième position venant en sus des deux précédentes, le balai conducteur 13 est à distance de l'un et de l'autre des plots de contact fixes 12A, 12B.

Lorsque, par exemple, suivant la flèche FʺB de la figure 19, on agit sur l'organe de manoeuvre 14 du côté du plot de contact fixe 12A, le basculement de cet organe de manoeuvre 14 se fait par pivotement autour de l'axe de pivotment 44B, et le balai conducteur 13 vient alors s'appliquer contre le plot de contact fixe 12B, cependant que, entraîné par l'organe de manoeuvre 14, l'axe de pivotement 44A se débat conjointement dans le perçage 47A correspondant du boîtier 18.

De même, lorsque, suivant la flèche FʺA de la figure 20, on agit sur l'organe de manoeuvre 14 du côté du plot de contact fixe 12B, le balai conducteur 13 s'applique contre le plot de contact fixe 12A.

Mais, l'une et l'autre de ces position extrêmes de basculement sont instables, et, pour leur maintien, il faut prolonger l'action correspondante sur l'organe de manoeuvre 14, tel que schématisé par les flèches FʺA et FʺB.

Ainsi, l'interrupteur suivant l'invention est dans ce cas un inverseur à point milieu neutre et deux positions momentanées de fermeture.

En pratique, et tel qu'illustré sur les figures 21, 22, il peut être systématiquement prévu, sur l'organe de manoeuvre 14, trois perçages 45, 45A, 45B, et sur le boîtier 18, trois perçages 47, 47A, 47B.

Ainsi, suivant les nécessités, il est mis en oeuvre, à volanté, soit un seul axe de pivotement 44, 44A ou 44B, pour la constitution soit d'un interrupteur à deux positions d'ouverture ou fermeture stables, comme à la figure 11, soit d'un interrupteur à deux positions d'ouverture ou fermeture dont une seule est stable, comme à la figure 14, soit d'un inverseur à point milieu neutre et deux positions de fermeture instables, comme à la figure 17.

Il en résulte avantageusement une relative standardisation des réalisations correspondantes et une grande souplesse d'utilisation de celles-ci.

Bien entendu, ce n'est que pour la compréhension de l'exposé que le ou les axes de pivotement de l'organe de manoeuvre mis en oeuvre dans les formes de réalisation des figures 11 à 22 ont été réellement matérialisés par des axes traversants sur ces figures.

Il pourrait tout aussi bien s'agir, par exemple, de tourillons ou d'articulations à couteau, comme précédemment.

La présente invention ne se limite d'ailleurs pas aux formes de réalisation décrites et représentées, mais englobe toute variante d'exécution et/ou de combinaison de leurs divers éléments dans les limites des revendications.

En outre, il peut y avoir plusieurs balais conducteurs 13 pour un même organe de manoeuvre 14.

Par exemple, et tel que schématisé en traits interrompus sur la figure 12, il peut y avoir, parallèlement l'un à l'autre, deux balais conducteurs 13, avec, pour chacun d'eux, une chape fixe 11 et un ou deux plots de contact fixes 12A, 12B, l'organe de manoeuvre 14 présentant, alors, parallèlement l'un à l'autre, pour leur actionnement conjoint, deux doigts 21.

Par ailleurs, si, compte tenu de son mode de fonctionnement, qui implique une vitesse de basculement du balai conducteur lié à la vitesse d'intervention de l'opérateur sur l'organe de manoeuvre, le mécanisme d'interrupteur suivant l'invention convient tout particulièrement à la coupure d'un courant alternatif, à laquelle il est plus particulièrement destiné, cette coupure n'exigeant pas obligatoirement un basculement rapide de ce balai conducteur, il va de soi que le domaine d'application de l'invention n'est cependant pas limité à la seule coupure d'un courant alternatif mais peut, au moins pour certaines applications, notamment lorsque le courant à couper est faible, s'étendre aussi bien à la coupure d'un courant continu.

## Revendications

1. Mécanisme d'interrupteur, du genre comportant, monté mobile entre une chape fixe (11) et au moins un plot de contact fixe (12A, 12B), au moins un balai conducteur (13), qui a globalement une configuration en boucle, qui est articulé à la chape fixe (11), elle-même conductrice, et qui, sous le contrôle d'un organe de manoeuvre (14) à la disposition de l'usager, est susceptible de prendre l'une ou l'autre d'au moins deux positions, l'une pour laquelle, par une zone d'appui (15A; 15B), il est en appui contre le plot de contact fixe (12A; 12B), l'autre pour laquelle il est à distance de celui-ci, ladite chape fixe (11) comportant, pour l'articulation du balai conducteur (13), et pour l'une et l'autre des deux positions de celui-ci, deux zones de pivotement (23A, 23B) distinctes, et ledit balai conducteur (13) comportant lui-même, pour coopération, chacune respectivement, avec lesdites zones de pivotement (23A, 23B), deux zones de contact (24A, 24B) distinctes, chacune des zones de pivotement (23A, 23B) définissant un pivot avec la zone de contact (24A, 24B) correspondante, caractérisé en ce que, les deux pivots ainsi définis sont chacun agencés suivant un axe distinct et perpendiculaire au plan de mouvement du balai conducteur (13) et en ce que la boucle que forme le balai conducteur (13) est ouverte et se referme sur la chape fixe (11), les extrémités d'ouverture de cette boucle formant par elles-mêmes lesdites zones de contact (24A, 24B).

2. Mécanisme d'interrupteur suivant la revendication 1, caractérisé en ce que le balai conducteur (13) comporte, d'une part, entre ladite zone d'appui (15A; 15B) et une autre zone d'appui (15B; 15A), une bande médiane (26) apte à être sous le contrôle de l'organe de manoeuvre (14) associé, et qui, commune auxdites zones d'appui (15A, 15B), s'étend en continu de l'une à l'autre de celles-ci, et, d'autre part, chacune en rebroussement par rapport à ladite bande médiane (26), aux extrémités de celle-ci, au moins une languette (27A-27'A, 27B-27'B) dont la propre extrémité forme la zone de contact (24A, 24B) correspondante.

3. Mécanisme d'interrupteur suivant la revendication 2, caractérisé en ce que, chacune des languettes (27A-27'A, 27B-27'B) du balai conducteur (13) dont l'extrémité forme une zone de contact (24A, 24B) étant en continuité avec la zone d'appui (15A, 15B) correspondante, la partie courante, au moins, d'une telle languette (27A-27'A, 27B-27'B) entre son extrémité formant la zone de contact (24A, 24B) et la zone d'appui (15A, 15B), s'étend sensiblement suivant le plan de ladite zone d'appui (15A, 15B), cependant que, la bande médiane (26) associée ayant globalement une configuration en M, celui des jambages (29A, 29B) de cette bande médiane (26) qui correspond à cette zone d'appui (15A, 15B) diverge, lui, du plan de celle-ci.

4. Mécanisme d'interrupteur suivant la revendication 3, caractérisé en ce que, pour chacune de ses zones de contact (24A, 24B), le balai conducteur (13) comporte, disposées chacune respectivement de part et d'autre de sa bande médiane (26), parallèlement l'une à l'autre, deux languettes (27A-27'A, 27B-27'B).

5. Mécanisme d'interrupteur suivant la revendication 1, caractérisé en ce que le balai conducteur (13) comporte une bande médiane (26'), par laquelle il est apte à être sous le contrôle de l'organe de manoeuvre (14) associé, et, reliant chacune respectivement en continu les extrémités de celle-ci à ses zones de contact (24A, 24B), deux zones de raccordement en U (32A, 32B), l'un des brins de l'une au moins de ces zones de raccordement (32A, 32B), celui qui est du côté opposé à la bande médiane (26'), étant adapté à former par lui-même une zone d'appui (15A, 15B).

6. Mécanisme d'interrupteur suivant la revendication 5, caractérisé en ce que, au moins dans sa zone médiane, la bande médiane (26') du balai conducteur (13) a globalement une configuration en V.

7. Mécanisme d'interrupteur suivant l'une quelconque des revendications 1 à 6, caractérisé en ce que la boucle ouverte que forme le balai conducteur (13) est d'un seul tenant.

8. Mécanisme d'interrupteur suivant l'une quelconque des revendications 1 à 7, caractérisé en ce que, l'organe de manoeuvre (14) étant monté pivotant, son axe de pivotement (44) est sensiblement disposé dans le plan médian de la chape fixe (11), plan médian qui est perpendiculaire au plan de mouvement du balai conducteur (13) et qui se trouve à l'aplomb de la face supérieure de ladite chape fixe (11).

9. Mécanisme d'interrupteur suivant l'une quelconque des revendications 1 à 7, caractérisé en ce que, l'organe de manoeuvre (14) étant monté pivotant, son axe de pivotement (44A, 44B) est décalé, latéralement par rapport au plan médian de la chape fixe (11), plan médian qui est perpendiculaire au plan de mouvement du balai conducteur (13) et qui se trouve à l'aplomb de la face supérieure de ladite chape fixe (11).

10. Mécanisme d'interrupteur suivant l'une quelconque des revendications 1 à 7, caractérisé en ce que, l'organe de manoeuvre (14) étant monté pivotant, il a deux axes de pivotement (44A, 44B), qui sont décalés latéralement par rapport au plan médian de la chape fixe (11), plan médian qui est perpendiculaire au plan de mouvement du balai conducteur (13) et qui se trouve à l'aplomb de la face supérieure de ladite chape fixe (11), la projection desdits axes de pivotement (44A, 44B) sur la face supérieure de ladite chape fixe (11) tombant en dehors de cette dernière et lesdits axes de pivotement (44A, 44B) s'étendant respectivement de part et d'autre de ladite chape fixe (11).

11. Mécanisme d'interrupteur suivant l'une quelconque des revendications 1 à 7, caractérisé en ce que, l'organe de manoeuvre (14) étant monté mobile en translation, cet organe de manoeuvre (14) est décalé par rapport au plan médian de la chape fixe (11), plan médian qui est perpendiculaire au plan de mouvement du balai conducteur (13) et qui se trouve à l'aplomb de la face supérieure de ladite chape fixe (11).

12. Mécanisme d'interrupteur suivant l'une quelconque des revendications 1 à 10, caractérisé en ce qu'il y a plusieurs balais conducteurs (13) pour un même organe de manoeuvre (14).

13. Interrupteur du genre comportant, dans un boîtier (18), un mécanisme d'interrupteur (10), et, à la disposition de l'usager, un organe de manoeuvre (14) propre à son actionnement, caractérisé en ce que ledit mécanisme d'interrupteur (10) est conforme à l'une quelconque des revendications 1 à 12.

14. Interrupteur suivant la revendication 13, caractérisé en ce que, l'organe de manoeuvre (14) de son mécanisme comportant suivant la revendication 10, deux axes de pivotement (44A, 44B) décalés latéralement par rapport au plan médian de la chape fixe (11), plan médian qui est perpendiculaire au plan de mouvement du balai conducteur (13) et qui se trouve à l'aplomb de la face supérieure de ladite chape fixe (11), la projection desdits axes de pivotement (44A, 44B) sur la face supérieure de ladite chape fixe (11) tombant en dehors de cette dernière, lesdits axes de pivotement (44A, 44B) traversent avec jeu des perçages (47A, 47B) de son boîtier (18).

15. Interrupteur suivant l'une quelconque des revendications 13, 14, caractérisé en ce que, l'organe de manoeuvre (14) de son mécanisme étant monté pivotant, il comporte trois perçages (45, 45A, 45B) propres chacun au passage d'un axe de pivotement, et son boîtier (18) comporte lui-même, en correspondance, trois perçages (47, 47A, 47B).

## Claims

1. A switch mechanism of the kind comprising, mounted movably between a fixed support (11) and at least one fixed contact stud (12A, 12B), at least one conductor blade (13) which is generally of loop-like configuration and which is pivoted to the fixed support (11) that is itself conducting and which, under the control of an actuating member (14) for operation by the user is capable of assuming one or other of at least two positions, one in which it bears by way of a support zone (15A; 15B) against the fixed contact stud (12A; 12B) and the other in which it is at a spacing therefrom, said fixed support (11) comprising two separate pivoting zones (23A, 23B) for pivotal mounting of the conductor blade (13) and for one and other of the two positions thereof, and said conductor blade (13) itself comprising two separate contact zones (24A, 24B) for each respectively co-operating with said pivoting zones (23A, 23B), each of the pivoting zones (23A, 23B) defining a pivot with the corresponding contact zone (24A, 24B), characterised in that the two pivots which are so defined are each arranged along a separate axis perpendicular to the plane of movement of the conductor blade (13) and that the loop configuration formed by the conductor blade (13) is open and closes on to the fixed support (11), the open ends of said loop configuration by themselves forming said contact zones (24A, 24B).

2. A switch mechanism according to claim 1 characterised in that the conductor blade (13) comprises on the one hand between said support zone (15A; 15B) and another support zone (15B; 15A) a central strip (26) which is capable of being under the control of the associated actuating member (14) and which, being common to said support zones (15A, 15B), extends continuously from one thereof to the other, and, on the other hand, each extending back in opposite relationship to said central strip (26), at the ends thereof, at least one tongue portion (27A-27'A, 27B-27'B), the actual end of which forms the corresponding contact zone (24A, 24B).

3. A switch mechanism according to claim 2 characterised in that, each of the tongue portions (27A-27'A, 27B-27'B) of the conductor blade (13) of which the end forms a contact zone (24A, 24B) being continuous with the corresponding support zone (15A, 15B), the body part at least of such a tongue portion (27A-27'A, 27B-27'B), between its end forming the contact zone (24A, 24B) and the support zone (15A, 15B), extends substantially along the plane of said support zone (15A, 15B) while, the associated central strip (26) being generally of a M-shaped configuration, that one of the leg portions (29A, 29B) of said central strip (26) which corresponds to said support zone (15A, 15B) diverges from the plane of the latter.

4. A switch mechanism according to claim 3 characterised in that, for each of its contact zones (24A, 24B), the conductor blade (13) comprises two tongue portions (27A-27'A, 27B-27'B) each disposed on respective sides of its central strip (26) in mutually parallel relationship.

5. A switch mechanism according to claim 1 characterised in that the conductor blade (13) comprises a central strip (26') by way of which the conductor blade is capable of being under the control of the associated actuating member (14) and, each respectively continuously connecting the ends of same to its contact zones (24A, 24B), two U-shaped connecting zones (32A, 32B), one of the limbs of one at least of said connecting zones (32A, 32B), being that which is on the opposite side to the central strip (26'), being adapted by itself to form a support zone (15A, 15B).

6. A switch mechanism according to claim 5 characterised in that, at least in its central zone, the central strip (26') of the conductor blade (13) is generally of a V-shaped configuration.

7. A switch mechanism according to any one of claims 1 to 6 characterised in that the open loop formed by the conductor blade (13) is in one piece.

8. A switch mechanism according to any one of claims 1 to 7 characterised in that, the actuating member (14) being mounted pivotably, its pivot axis (44) is substantially disposed in the central plane of the fixed support (11), which central plane is perpendicular to the plane of movement of the conductor blade (13) and is vertically above the upper face of said fixed support (11).

9. A switch mechanism according to any one of claims 1 to 7 characterised in that, the actuating member (14) being mounted pivotably, its pivot axis (44A, 44B) is displaced laterally with respect to the central plane of the fixed support (11), which central plane is perpendicular to the plane of movement of the conductor blade (13) and is vertically above the upper face of said fixed support (11).

10. A switch mechanism according to any one of claims 1 to 7 characterised in that, the actuating member (14) being mounted pivotably, it has two pivot axes (44A, 44B) which are laterally displaced with respect to the central plane of the fixed support (11), which central plane is perpendicular to the plane of movement of the conductor blade (13) and vertically above the upper face of said fixed support (11), the projection of said pivot axes (44A, 44B) on to the upper face of said fixed support (11) falling outside said latter and said pivot axes (44A, 44B) extending on respective sides of said fixed support (11).

11. A switch mechanism according to any one of claims 1 to 7 characterised in that, the actuating member (14) being mounted movably with a translatory movement, said actuating member (14) is displaced with respect to the central plane of the fixed support (11), which central plane is perpendicular to the plane of movement of the conductor blade (13) and is vertically above the upper face of said fixed support (11).

12. A switch mechanism according to any one of claims 1 to 10 characterised in that there are a plurality of conductor blades (13) for the same actuating member (14).

13. A switch of the kind comprising, in a casing (18), a switch mechanism (10), and, for operation by a user, an actuating member (14) for actuation thereof, characterised in that said switch mechanism (10) is in accordance with any one of claims 1 to 12.

14. A switch according to claim 13 characterised in that, the actuating member (14) of its mechanism comprising, in accordance with claim 10, two pivot axes (44A, 44B) which are laterally displaced with respect to the central plane of the fixed support (11), which central plane is perpendicular to the plane of movement of the conductor blade (13) and is vertically above the upper face of said fixed support (11), the projection of said pivot axes (44A, 44B) on to the upper face of said fixed support (11) falling outside said latter, said pivot axes (44A, 44B) pass with play through openings (47A, 47B) in its casing (18).

15. A switch according to either one of claims 13 and 14 characterised in that, the actuating member (14) of its mechanism being mounted pivotably, it comprises three openings (45, 45A, 45B) each for a pivot axis to pass therethrough, and its casing (18) comprises three openings (47, 47A, 47B) at corresponding positions.

## Patentansprüche

1. Schaltmechanismus, der wenigstens einen beweglich zwischen einer feststehenden Gabel (11) und wenigstens einem feststehenden Kontaktelement (12A, 12B) montierten leitenden Schieber (13) umfaßt, der in etwa eine schleifenartige Konfiguration besitzt, der an der ihrerseits leitenden, feststehenden Gabel (11) angelenkt ist und der unter der Steuerung durch ein dem Benutzer zur Verfügung stehendes Betätigungsorgan (14) die eine oder die andere von wenigstens zwei Stellungen einnehmen kann, in deren einer er durch eine Auflagezone (15A; 15B) auf dem feststehenden Kontaktelement (12A; 12B) aufliegt und in deren anderer er von diesem entfernt ist, wobei die feststehende Gabel (11) für die Anlenkung des leitenden Schiebers (13) und für die eine und die andere dessen beider Stellungen zwei verschiedene Drehzonen (23A, 23B) umfaßt und der leitende Schieber (13) selbst zum jeweiligen Zusammenwirken mit diesen Drehzonen (23A, 23B) zwei verschiedene Kontaktzonen (24A, 24B) umfaßt, wobei jede der Drehzonen (23A, 23B) einen Drehpunkt mit der entsprechenden Kontaktzone (24A, 24B) definiert, dadurch gekennzeichnet, daß die beiden auf diese Weise definierten Drehpunkte jeweils in einer getrennten und zur Ebene der Bewegung des leitenden Schiebers (13) senkrechten Achse angeordnet sind und daß die Schleife, die der leitende Schieber (13) bildet, offen ist und sich auf der feststehenden Gabel (11) schließt, wobei die öffnungsenden dieser Schleife von selbst die Kontaktzonen (24A, 24B) bilden.

2. Schaltmechanismus nach Anspruch 1, dadurch gekennzeichnet, daß der leitende Schieber (13) einerseits zwischen der Auflagezone (15A; 15B) und einer anderen Auflagezone (15B; 15A) ein mittleres Band (26), das unter der Steuerung des zugeordneten Betätigungsorgans (14) sein kann, diesen Auflagezonen (15A, 15B) gemeinsam ist und sich kontinuierlich von einer dieser Auflagezonen zur anderen erstreckt, und andererseits wenigstens eine Zunge (27A-27'A, 27B-27'B) umfaßt, deren jede bezüglich des mittleren Bandes (26) an dessen Enden spitz abgewinkelt ist und deren eigenes Ende die entsprechende Kontaktzone (24A, 24B) bildet.

3. Schaltmechanismus nach Anspruch 2, dadurch gekennzeichnet, daß jede der Zungen (27A-27'A, 27B-27'B) des leitenden Schiebers (13), deren Ende eine Kontaktzone (24A, 24B) bildet, in Kontinuität mit der entsprechenden Auflagezone (15A, 15B) ist, und wenigstens der laufende Teil einer solchen Zunge (27A-27'A, 27B-27'B) zwischen ihrem die Kontaktzone (24A, 24B) bildenden Ende und der Auflagezone (15A, 15B) sich im wesentlichen in der Ebene dieser Auflagezone (15A, 15B) erstreckt, während das zugeordnete mittlere Band (26) in etwa eine M-förmige Konfiguration hat und derjenige der Schenkel (29A, 29B) dieses mittleren Bandes (26), der dieser Auflagezone (15A, 15B) entspricht, seinerseits bezüglich deren Ebene divergiert.

4. Schaltmechanismus nach Anspruch 3, dadurch gekennzeichnet, daß der leitende Schieber für jede seiner Kontaktzonen (24A, 24B) zwei Zungen (27A-27'A, 27B-27'B) umfaßt, die jeweils zu beiden Seiten seines mittleren Bandes (26) parallel zueinander angeordnet sind.

5. Schaltmechanismus nach Anspruch 1, dadurch gekennzeichnet, daß der leitende Schieber (13) ein mittleres Band (26'), durch das er unter der Steuerung des zugeordneten Betätigungsorgans (14) sein kann, und zwei U-förmige Verbindungszonen (32A, 32B) umfaßt, die jeweils die Enden des mittleren Bandes kontinuierlich mit seinen Kontaktzonen (24A, 24B) verbinden, wobei einer der Stränge wenigstens einer der Verbindungszonen (32A, 32B), und zwar derjenige, der sich auf der dem mittleren Band (26') entgegengesetzten Seite befindet, so ausgebildet, daß er von selbst eine Auflagezone (15A, 15B) bildet.

6. Schaltmechanismus nach Anspruch 5, dadurch gekennzeichnet, daß das mittlere Band (26') des leitenden Schiebers (13) wenigstens in seiner mittleren Zone in etwa eine V-förmige Konfiguration hat.

7. Schaltmechanismus nach einem der Ansprüche 1 bis 6, dadurch gekennzeichnet, daß die offene Schleife, die der leitende Schieber (13) bildet, einstückig ist.

8. Schaltmechanismus nach einem der Ansprüche 1 bis 7, dadurch gekennzeichnet, daß das Betätigungsorgan (14) schwenkbar montiert ist und daß seine Drehachse (44) im wesentlichen in der Mittelebene der feststehenden Gabel (11) angeordnet ist, wobei diese Mittelebene zur Bewegungsebene des leitenden Schiebers (13) senkrecht ist und sich senkrecht über der Oberseite der feststehenden Gabel (11) befindet.

9. Schaltmechanismus nach einem der Ansprüche 1 bis 7, dadurch gekennzeichnet, daß das Betätigungsorgan (14) schwenkbar montiert ist und daß seine Drehachse (44A, 44B) seitlich bezüglich der Mittelebene der feststehenden Gabel (11) versetzt ist, wobei diese Mittelebene zur Bewegungsebene des leitenden Schiebers (13) senkrecht ist und sich senkrecht über der Oberseite der feststehenden Gabel (11) befindet.

10. Schaltmechanismus nach einem der Ansprüche 1 bis 7, dadurch gekennzeichnet, daß das Betätigungsorgan (14) schwenkbar montiert ist und zwei Drehachsen (44A, 44B) besitzt, die seitlich bezüglich der Mittelebene der feststehenden Gabel (11) versetzt sind, wobei diese Mittelebene zur Bewegungsebene des leitenden Schiebers (13) senkrecht ist und sich senkrecht über der Oberseite der feststehenden Gabel (11) befindet, wobei die Projektion dieser Drehachsen (44A, 44B) auf die Oberseite der feststehenden Gabel (11) außerhalb dieser Gabel liegen und die Drehachsen (44A, 44B) sich jeweils zu beiden Seiten der feststehenden Gabel (11) erstrecken.

11. Schaltmechanismus nach einem der Ansprüche 1 bis 7, dadurch gekennzeichnet, daß das Betätigungsorgan (14) geradlinig beweglich montiert ist und bezüglich der Mittelebene der feststehenden Gabel (11) versetzt ist, wobei diese Mittelebene zur Bewegungsebene des leitenden Schiebers (13) senkrecht ist und sich senkrecht über der Oberseite der feststehenden Gabel (11) befindet.

12. Schaltmechanismus nach einem der Ansprüche 1 bis 10, dadurch gekennzeichnet, daß mehrere leitende Schieber (13) für ein und dasselbe Betätigungsorgan (14) vorgesehen sind.

13. Schalter, der in einem Gehäuse (18) einen Schaltmechanismus (10) und ein dem Benutzer zur Verfügung stehendes Betätigungsorgan (14) für dessen Betätigung umfaßt, dadurch gekennzeichnet, daß der Schaltmechanismus (10) gemäß einem der Ansprüche 1 bis 12 ausgebildet ist.

14. Schalter nach Anspruch 13, dadurch gekennzeichnet, daß das Betätigungsorgan (14) seines Mechanismus gemäß Anspruch 10 zwei Drehachsen (44A, 44B) umfaßt, die seitlich bezüglich der Mittelebene der feststehenden Gabel (11) versetzt sind, wobei diese Mittelebene zur Bewegungsebene des leitenden Schiebers (13) senkrecht ist und sich senkrecht über der Oberseite der leitenden Gabel (11) befindet, wobei die Projektion dieser Drehachsen (44A, 44B) auf die Oberseite der feststehenden Gabel (11) außerhalb dieser liegt, und die Drehachsen (44A, 44B) mit Spiel Bohrungen (47A, 47B) seines Gehäuses (18) durchqueren.

15. Schalter nach einem der Ansprüche 13, 14, dadurch gekennzeichnet, daß, wenn das Betätigungsorgan (14) seines Mechanismus schwenkbar montiert ist, er drei Bohrungen (45, 45A, 45B) jeweils für den Durchgang einer Drehachse umfaßt und sein Gehäuse (18) seinerseits in Entsprechung drei Bohrungen (47, 47A, 47B) umfaßt.
